# FASCICULE DE BREVET EUROPEEN

(11) **EP 0 389 051 B1**
(45) Date de publication et mention de la délivrance du brevet: **22.06.1994**
(21) Numéro de dépôt: 90200640.2
(22) Date de dépôt: 19.03.1990
(51) Int. Cl.: H01J 43/06, H01J 43/04, H01J 43/18

(54) **Tube photomultiplicateur rapide à grande homogénéité de collection**
Photovervielfacherröhre mit grosser Aufnahmewirksamkeit
Photomultiplier tube with a large collection homogeneity

(30) Priorité: 24.03.1989 FR 8903930
(43) Date de publication de la demande: 26.09.1990
(73) Titulaire: PHILIPS PHOTONIQUE, 19 Brive-La-Gaillarde (Corrèze) (FR); Philips Electronics N.V., 5621 BA Eindhoven (NL)
(72) Inventeur: Boutot, Jean-Pierre, F-75007 Paris (FR); L'Hermite, Pierre, F-75007 Paris (FR)
(74) Mandataire: Pinchon, Pierre

(56) Documents cités:
- EP-A- 0 131 339
- PATENT ABSTRACTS OF JAPAN, JP-A-59 167946
- PATENT ABSTRACTS OF JAPAN, JP-A-56 86449

## Description

La présente invention concerne un tube photomultiplicateur comportant une photocathode, des électrodes focalisatrices et une structure multiplicatrice focalisante de grande surface d'entrée relativement à la photocathode et comprenant, au moins, une dynode d'entrée.

L'invention s'applique au domaine technique général des tubes photomultiplicateurs.

Le tube photomultiplicateur faisant l'objet du préambule correspond à un type très classique de tubes connu sous le nom de "linéaire focalisé", décrit, par exemple, dans le brevet français n^{°} FR-A- 1 288 477. La structure multiplicatrice focalisante, dite aussi structure de Rajchman, présente, outre la dynode d'entrée, une pluralité de dynodes dont la forme et la disposition sont conçues de manière à assurer une focalisation progressive des trajectoires électroniques le long de la structure multiplicatrice. Cette focalisation réduit la dispersion des temps de transit entre étages et permet à la structure, et donc au tube, d'avoir des performances de rapidité élevées. D'autre part, du fait principalement de la focalisation dans les divers étages, les tubes linéaires focalisés offrent une bonne linéarité de réponse en fonction du flux incident.

Toutefois, l'optique électronique d'entrée de ces tubes photomultiplicateurs connus de l'état de la technique n'offrent pas une efficacité de collection constante des photoélectrons émis par la photocathode, car la dynode d'entrée de la structure multiplicatrice focalisante, c'est-à-dire dans ce cas la première dynode du tube, présente une surface réduite relativement à celle de la photocathode et se trouve assez éloignée de la photocathode. Il en résulte donc une certaine inhomogénéité de collection dans la mesure où les électrons issus de la périphérie de la photocathode ne sont pas tous captés par la dynode d'entrée.

Aussi, le problème technique à résoudre par l'objet de la présente invention est de réaliser un tube photomultiplicateur comportant une photocathode, des électrodes focalisatrices et une structure multiplicatrice focalisante, de grande surface d'entrée relativement à la photocathode et comprenant, au moins, une dynode d'entrée, tube qui permettrait une efficacité de collection et une homogénéité plus grandes que celles des tubes photomultiplicateurs linéaires focalisés conventionnels, et ceci même dans le cas de photocathode de grande dimension, tout en conservant une bonne linéarité et une rapidité satisfaisante.

La solution à ce problème technique consiste, selon la présente invention, en ce que ledit tube photomultiplicateur présente, entre la photocathode et ladite structure multiplicatrice focalisante, un premier étage multiplicateur composé, dans l'ordre à partir de l'ensemble photocathode et électrodes focalisatrices, d'une grille accélératrice, d'une dynode multiplicatrice du type plaque à trous, et d'une grille extractrice munie du même agencement de trous que ladite dynode multiplicatrice, la sortie de ladite grille extractrice étant couplée à la dynode d'entrée de ladite structure multiplicatrice par une électrode de focalisation.

Les dynodes multiplicatrices du type plaque à trous et les grilles extractrices associées sont connues de l'état de la technique pour constituer, d'une façon générale, les dispositifs multiplicateurs d'électrons à dynodes empilables comme celui décrit dans le brevet français n^{°} FR-A- 2 549 288 ou encore dans la demande de brevet français n^{°} 88 09083 (EP-A- 0350 111 ; publ. 10.01.90)

Comme on le verra plus loin en détail, le tube photomultiplicateur selon l'invention présente une grande surface de collection liée à la dimension de la première dynode multiplicatrice, et permet, du fait de la structure de la plaque à trous, de collecter des photoélectrons dont la trajectoire est très inclinée par rapport à la première dynode. Cette caractéristique offre l'avantage de pouvoir utiliser des photocathodes de grande surface, planes ou sphériques, et conduit à une meilleure homogénéité de collection. Par ailleurs, le tube conforme à l'invention, de par la focalisation électronique réalisée par la structure multiplicatrice focalisante, possède une bonne linéarité et une bonne rapidité, d'autant que les écarts entre électrons issus du centre et du bord de la photocathode sont réduits par la forme en plaque de la première dynode multiplicatrice. Enfin, l'invention permet le traitement des dynodes "in situ", la dynode plane du premier étage multiplicateur à l'entrée du tube facilite le dépôt d'une couche à émission secondaire, par exemple d'antimoniure alcalin, qui améliore le rapport signal à bruit.

La description qui va suivre en regard du dessin annexé, donné à titre d'exemple non limitatif, fera bien comprendre en quoi consiste l'invention et comment elle peut être réalisée.

La figure 1 est une vue en coupe d'un tube photomultiplicateur selon l'invention.

La figure 1 montre, en coupe, un tube photomultiplicateur comportant une photocathode 10, ici une photocathode plane déposée sur une fenêtre 11, un ensemble d'électrodes focalisatrices 12 et 12', et une structure multiplicatrice focalisante 20, connue en soi, comprenant une dynode 21 d'entrée, ainsi que d'autres dynodes multiplicatrices et une anode de sortie A à grille. L'ensemble photocathode 10, électrode focalisatrice 12 constituée par un dépôt d'aluminium sur la paroi intérieure du manchon 13 du tube et une (ou plusieurs) électrode(s) 12′ portée(s) à des potentiels électriques, par rapport à la photocathode, compris entre, par exemple, 100 V et 2000 V, a pour effet d'attirer et de concentrer les photoélectrons 51 émis par la photocathode 10 sur le premier étage multiplicateur. Comme on peut le voir sur la figure 1, le tube photomultiplicateur présente, entre l'ensemble photocathode 10 et électrodes focalisatrices 12 et 12′ d'une part, et ladite structure multiplicatrice focalisante 20 d'autre part, un premier étage multiplicateur 30 composé de trois parties, dans l'ordre à partir de l'électrode focalisatrice 12′ :
- une grille 31 de grande transparence, réalisée par exemple à l'aide de fils métalliques distants de 1 à 2 mm.
- une dynode multiplicatrice 32 d'électrons, parallèle à la grille 31, et formée d'une plaque à trous, lesdits trous étant disposés selon un réseau plan régulier, tel que décrit dans la demande de brevet français déposée par la Demanderesse sous le n^{°} 88 09083 (EP-A- 0350 111 ; publ. 10.01.90). Le pas dudit réseau plan régulier peut être égal ou inférieur à celui de la grille 31, par exemple 0,65 mm. Le potentiel de la dynode multiplicatrice 32 est égal ou supérieur de 10 à 30 V à celui de la grille 31. Ainsi, le champ électrique régnant entre la grille 31 et la dynode multiplicatrice 32 favorise l'attraction des électrons secondaires 52 émis par la dynode multiplicatrice 32 vers la grille extractrice 33 après multiplication secondaire,
- une grille extractrice 33, parallèle à la dynode multiplicatrice 32, et formée également d'une plaque munie du même arrangement de trous que la dynode 32, les trous de la grille extractrice 33 étant placés en regard des trous de la dynode multiplicatrice 32. De façon à pouvoir attirer les électrons secondaires 52 à travers les deux séries de trous des plaques 32 et 33, la grille extractrice 33 est portée à un potentiel électrique de 50 à 200 V plus élevé que celui de la dynode multiplicatrice 32.

Une électrode de focalisation 40 permet de focaliser les électrons secondaires 52 sortant de la grille extractrice 33 sur la dynode 21 d'entrée de la structure multiplicatrice focalisante 20. Cette électrode de focalisation 40 a la forme d'un cylindre métallique et son potentiel est voisin de celui de la première dynode multiplicatrice 32 (10 à 20 V en plus ou en moins). La dynode 21 d'entrée est portée par exemple à un potentiel de 100 à 500 V supérieur à celui de la grille extractrice 33.

## Revendications

1. Tube photomultiplicateur comportant une photocathode (10), des électrodes focalisatrices (12,12′) et une structure multiplicatrice focalisante (20), de grande surface d'entrée relativement à la photocathode et comportant, au moins, une dynode d'entrée (21), caractérisé en ce que ledit tube photomultiplicateur comporte, entre la photocathode (10) et ladite structure multiplicatrice (20), un premier étage multiplicateur (30) comprenant, dans l'ordre à partir de l'ensemble photocathode (10) et électrodes focalisatrices (12,12′), une grille (31), une dynode multiplicatrice (32) du type plaque à trous, et une grille extractrice (33) munie du même agencement de trous que ladite dynode multiplicatrice (32), la sortie de la grille extractrice (33) étant couplée à ladite dynode d'entrée (21) de la structure focalisante par une électrode de focalisation (40).

## Claims

1. A photomultiplier tube comprising a photocathode (10), focusing electrodes (12, 12') and a focusing multiplier structure (20) having a large input surface relative to the photocathode and comprising at least one input dynode (21), characterized in that the said photomultiplier tube comprises, between the photocathode (10) and said multiplier structure (20), a first multiplier stage (30) comprising, in succession, viewed from the assembly consisting of the photocathode (10) and the focusing electrodes (12, 12'), a grid (31), a multiplier dynode (32) of the apertured-plate type, and an extracting grid 33 having the same pattern as the said multiplier dynode (32), the output of the extracting grid (33) being coupled to said input dynode (21) of said focussing structure by means of a focusing electrode (40).

## Patentansprüche

1. Photovervielfacher mit einer Photokathode (10), mit Fokussierelektroden (12, 12') und mit einer Fokussiervervielfacherstruktur (20), die eine große Eingangs-fläche bezüglich der Photokathode und wenigstens eine Eintrittsdynode (21) enthält, dadurch gekennzeichnet, daß der Photovervielfacher zwischen der Photokathode (10) und der Fokussiervervielfacherstruktur (20) eine erste zusammengesetzte Vervielfacherstufe (30) enthält, die in dieser Reihenfolge und ausgehend von der Einheit mit Photokathode (10) und Fokussierelektroden (12, 12') ein Beschleunigungsgitter (31), eine Vervielfacherdynode (32) vom Typ mit durchlöcherte Platte und ein Extraktionsgitter (33) mit derselben Löcheranordnung wie die der Vervielfacherdynode (32) enthält, wobei der Ausgang des Extraktionsgitters (33) über eine Fokussierelektrode (40) mit der Eintrittsdynode (21) der Vervielfacherstruktur verbunden ist.
